# EUROPÄISCHE PATENTSCHRIFT

(11) **EP 0 153 495 B1**
(45) Veröffentlichungstag und Bekanntmachung des Hinweises auf die Patenterteilung: **03.08.1988**
(21) Anmeldenummer: 84116298.5
(22) Anmeldetag: 24.12.1984
(51) Int. Cl.: B21C 1/24

(54) **Verfahren zum Ziehen eines nahtlosen Metallrohres**
Method of drawing a seamless metal tube
Procédé d'étirage d'un tuyau métallique sans soudure

(30) Priorität: 17.02.1984 DE 3405641
(43) Veröffentlichungstag der Anmeldung: 04.09.1985
(73) Patentinhaber: Schumag Aktiengesellschaft, D-52076 Aachen (DE)
(72) Erfinder: Uhlmann, Klaus Peter, Dipl.-Ing., D-5632 Wermelskirchen (DE)
(74) Vertreter: Liermann, Manfred

(56) Entgegenhaltungen:
- DE-A- 2 623 385
- DE-A- 2 635 615
- DE-A- 2 653 784

## Beschreibung

Die Erfindung betrifft ein Verfahren zum Ziehen eines nahtlosen Metallrohres nach dem Oberbegriff des Anspruchs 1.

Bei der Kupferrohrfertigung für den Sanitärbereich wird üblicherweise von einem Preßblock bzw. Walzblock ausgegangen, der zu einem Rohr gewalzt oder gepreßt wird. Dieses sogenannte Preß- oder Walzrohr wird in nachgeschalteten Kaltverarbeitungseinrichtungen auf einen geringeren Querschnitt reduziert und anschließend auf das Endmaß heruntergezogen. Da das Gewicht des Preß- oder Walzblockes nicht unendlich hoch gewählt werden kann, liegen bei den anschließenden Kaltverarbeitungsvorgängen relativ kurze Rohrlängen vor. Die Wirtschaftlichkeit dieses bisher kostengünstigsten Rohrherstellungsverfahrens kann noch verbessert werden, wenn es gelingt, das Verhältnis von Ziehzeiten zu Nebenzeiten zu verbessern. Unter Nebenzeiten'versteht man die Zeit, die bei der Vorbereitung des Rohres vor dem Ziehen verstreicht. Dazu gehören beispielsweise Einfüllen eines Ziehöls, Einführen des Dornes, Anformen der Ziehangel, Einführen der Ziehangel in die Matrize und Fassen der Ziehangel mit die Ziehzange. Diese Arbeitsgänge müssen vor jedem Zug durchgeführt werden.

Aus der DE-A-26 23 385 ist ein Verfahren der eingangs erwähnten Art beschrieben, bei dem in die zu ziehende Rohrlänge die entsprechend ihrer Zuordnung zu den Matrizen hintereinander angeordneten und lösbar miteinander verbundenen Dorne eingeführt werden, wonach die Rohrlänge angespitzt und durch die erste Matrize hindurchgeführt wird. Das Rohr wird so weit gezogen, bis der zur ersten Ziehmatrize gehörige erste Dorn seine Lage während des Ziehvorgangs erreicht hat. In diesem Augenblick werden die übrigen Dorne vom ersten Dorn getrennt und der nächsten Ziehstufe zugeführt, wobei sich die Arbeitsgänge bis zur vorletzten Ziehstufe wiederholen. Bei diesem Verfahren wird für mehrere Ziehstufen das Einfüllen von Ziehöl und das Einführen der Dorne nur einmal durchgeführt und insofern konnten die Nebenzeiten verringert werden. Hierbei ist aber zu bedenken, daß bei mehr als beispielsweise vier Zügen in einem Arbeitsgang die Ziehangel, bedingt durch den Querschnitt der letzten Ziehmatrize, so dünn wird, daß sie die Zugkräfte nicht zu übertragen vermag. Auch wird die Ziehangel vor jedem Zug so stark deformiert, daß die Einführung in die nächste Ziehstufe manchmal möglich ist. Sind die Zugglieder beispielsweise sogenannte Schlittenziehmaschinen, bedeutet das bei diesem Verfahren, daß hinter jeder Matrize die Ziehangel neu verformt werden muß, da der Durchmesser der Ziehangel bei der Verwendung von Schlittenziehmaschinen dem Durchmesser des gezogenen Rohres weitestgehend entsprechen muß, da sonst die Ziehbacken der Schlittenziehmaschine die Ziehangel nicht fassen können.

Mit der DE-A-2 623 385 ist ein Verfahren der eingangs genannten Art bekannt geworden, bei dem in das zu ziehende Rohr gleichzeitig mehrere Ziehdorne mit abgestuften Durchmessern eingesetzt werden, die durch das Einbringen von Dellen in das Metallrohr nacheinander in Funktion gesetzt werden. Dies verschafft eine Arbeitserleichterung insoweit, als nun nicht mehr nach jeder Ziehstufe ein neuer Dorn eingesetzt werden muß. Soll unter Verwendung solcher «Mehrfachdorne» eine Rohrlänge in einem Arbeitsgang in mehreren Ziehstufen auf das Endmaß heruntergezogen werden, so ist die Durchmesserdifferenz zwischen den Ziehstufen und die Anzahl der Ziehstufen sehr beschränkt, damit die Ziehangel nicht abreißt. Außerdem gestaltet sich bei einer Anordnung von mehreren Ziehdüsen unmittelbar hintereinander der Anfahrvorgang kompliziert und ist mit hohem Werkstoffverlust wegen der dann notwendigen langen Ziehangel verbunden.

In einer modernen Rohrfertigung besteht der erste Kaltarbeitsgang an dem Preß- oder Walzrohr aus einem Pilgerwalzen, in dem mehrere Walz- oder Preßrohre gemeinsam gepilgert werden. Bei diesem Pilgerverfahren sind maximale Querschnittsabnahmen möglich. Das Pilgerrohr wird anschließend in mehreren Trommelzügen bis auf das notwendige Endmaß heruntergezogen. Der Nachteil des sogenannten Trommelziehverfahrens ist darin zu sehen, daß die jeweils gezogene Rohrlänge in einem korbartigen Behälter gelagert wird und dann der nächsten Ziehstufe zugeleitet wird. Arbeitet man beispielsweise mit einer Ziehtrommel, so benötigt man für eine wirtschaftliche Fertigung eine Vielzahl von korbartigen Behältern. Der Grund hierfür liegt darin, daß, um häufigen Matrizenwechsel zu vermeiden, zunächst eine größere Anzahl von Pilgerrohren heruntergezogen wird, wobei jede Rohrlänge in einem korbartigen Behälter gelagert wird. Die korbartigen Behälter werden auf einer Bahn geführt und gelangen auf ihrem Wege wieder zur Ziehtrommel zurück. In diesem Augenblick wird die Ziehmatrize gewechselt, und sämtliche im Umlauf befindlichen Rohrlängen werden auf das nächste Maß heruntergezogen. Diese Vorgehensweise wiederholt sich, bis die gewünschte Endabmessung erreicht ist. Neben dem relativ hohen maschinellen Aufwand ist ein weiterer Nachteil dieses Trommelziehverfahrens darin zu sehen, daß es zu Ungleichwandigkeiten des Rohres kommt. Darüber hinaus wird das Rohr auf der Trommel oval verformt.

Aus diesem Grunde wäre es wünschenswert, Rohre im sogenannten Geradeauszug zu fertigen. Dies ist bisher an der relativ geringen Maximalgeschwindigkeit der sogenannten Schlittenziehmaschinen von 150 m pro Minute aus wirtschaftlichen Gründen gescheitert.

Gegenüber dem Trommeiziehverfahren hat das Geradeausziehen noch den Vorteil, daß die maximalen Querschnittsabnahmen höher gewählt werden können. So sind beim Geradeausziehen Querschnittsabnahmen von bis zu 40% möglich, wogegen beim Trommelziehen maximale Querschnittsabnahmen von 35% auftreten, da ein Teil der für die Verformung erforderlichen Kraft zum Biegen des Rohres notwendig ist. Durch das Geradeausziehen könnten aus diesem Grund beispielsweise ein oder mehrere Züge eingespart werden.

Der vorliegenden Erfindung liegt von daher die Aufgabe zugrunde, ein Verfahren anzugeben, mit dem es möglich ist, nahtlose Rohre in einem kontinuierlichen Arbeitsgang in wirtschaftlicher Weise in mehreren Ziehstufen geradeaus zu ziehen.

Diese Aufgabe wird bei einem Verfahren der eingangs erwähnten Art durch das im Kennzeichen des Anspruchs 1 Erfaßte zu lösen. Dadurch, daß die Ziehangel gestuft angeformt wird und die Durchmesser der Abstufungen in gleicher Weise abnehmen wie die lichten Weiten der hintereinander angeordneten Ziehmatrizen, braucht die Fertigung nach dem Einfädeln der zu ziehenden Rohrlängen in die erste Matrize nicht mehr angehalten zu werden. Die Zugglieder bei den ersten Ziehstufen, d. h. bei Geschwindigkeiten bis zu 150 m pro Minute, können sogenannte Schlittenziehmaschinen sein. Bei den letzten Ziehstufen wird man vorteilhafterweise sogenannte Rollenabzüge verwenden, die aus mindestens drei hintereinander angeordneten Rollen bestehen, die sowohl in Längs- als. auch in Querrichtung des Rohres versetzt zueinander angeordnet sind. Ein solcher Rollenabzug ist beispielsweise in der DE-A-26 35 615 beschrieben. Eine derartige Rollenabzugsvorrichtung ist imstande, Rohre mit einer Geschwindigkeit von bis zu 400 m pro Minute geradeaus abzuziehen.

Nach einer besonders vorteilhaften Ausgestaltung der Erfindung wird jede Abstufung durch Kaltziehen oder Hämmern angeformt. Dabei wird im wesentlichen der Durchmesser des anzuspitzenden Rohres reduziert, wogegen die Wanddicke nur geringfügig abnimmt. Will man dagegen größere Wanddickenabnahmen erzielen, so ist es vorteilhaft, das Kaltziehen oder Hämmern über einen Dorn vorzunehmen. Die Dorne für jede Ziehstufe werden vor dem Anformen der Ziehangel in das Ende des Rohres eingebracht. Um zu verhindern, daß insbesondere die kleineren Dorne sich verlagern und sich unter Umständen in der falschen Ziehstufe festsetzen, hat es sich als vorteilhaft erwiesen, die mit einer längsaxialen Bohrung versehenen Dorne mit Abstand zueinander auf einer Stange anzuordnen. Wichtig ist, daß die Dorne relativ fest auf der Stange angeordnet sind, damit sie gemeinsam mit der Stange unter Beibehaltung ihres längsaxialen Abstandes zueinander von dem in der Ziehmatrize festsitzenden Dorn abgetrennt werden können. Aus diesem Grunde ist es sinnvoll, eine Stange zu verwenden, deren Durchmesser ebenfalls leicht abgestuft ist. Die Innenbohrungen der einzelnen Dorne sind diesen Abstufungen angepaßt. Hinter jedem Dorn könnte ein festsitzender Gummiring auf der Stange aufsitzen, der eine Verschiebung der Dorne verhindert.

Die Erfindung ist anhand der in den Figuren 1 bis 7 dargestellten Ausführungsbeispiele sowie der Tabellen 1 und 2 näher erläutert.

In der Figur 1 ist mit 1 ein Kupferrohr bezeichnet, beispielsweise ein kaltgepilgertes Rohr mit einer Länge von etwa 90 m, einem Außendurchmesser von 55 mm und einer Wanddicke von 2,3 mm. In das Ende dieses Rohres 1 wird zunächst eine Portion Ziehöl eingebracht, eine Delle 21 eingeformt und anschließend sechs Dorne 2a, 2b, 2c, 2d, 2f gegen die Delle 21 geschoben. Die Abessungen der Dorne 2a bis 2f sind auf die einzelnen Ziehstufen abgestimmt. Die Dorne 2a bis 2f sind auf eine Stange 3 aufgefädelt, die von links nach rechts gesehen leicht abgestuft ist. Nach dem Einführen der Dorne 2a bis 2f wird an das Ende des Kupferrohres 1 eine Ziehangel 4 angeformt. Das Anformen der Ziehangel 4 geschieht zweckmäßigerweise durch Hämmern oder durch Kaltziehen.

Die Ziehangel 4 ist abgestuft ausgebildet. Die Abstufungen 4a, 4b, 4c, 4d, 4e und 4f werden nacheinander angeformt und sind bezüglich ihres Durchmessers auf die lichten Weiten der hintereinander angeordneten Ziehmatrizen 5 abgestimmt. Die. Länge der einzelnen Abstufungen 4a bis 4f entspricht jeweils der Länge einer üblichen Ziehangel. Die Wanddicke im Bereich der einzelnen Abstufungen 4a bis 4f kann gleich oder auch geringer als die Wanddicke des Kupferrohres 1 sein. Wesentlich ist jedoch, daß der Querschnitt im Bereich der einzelnen Abstufungen 4a bis 4f ausreichend ist, um die notwendige Zugkraft zu übertragen.

Die so angeformte Ziehangel wird nun durch eine Matrize 5 hindurchgeführt, bis die Abstufung 4a teilweise aus der Matrize 5 herausragt. Der Durchmesser der Abstufung 4a entspricht also der lichten Weite der Matrize 5 bzw. ist geringfügig kleiner. Hinter der Ziehmatrize 5 ist ein Klemmpackenpaar 6 einer Schlittenziehmaschine angeordnet, welches an dem Rohr 1 in dem Bereich der Abstufung 4a angreift und das Rohr 1 durch die Ziehmatrize 5 hindurchzieht. Dabei wird der Dorn 2a in dem Bereich der Matrize 5 transportiert und nimmt die für den Ziehprozeß erforderliche Lage ein. In diesem Augenblick wird mittels einer hinter der Matrize 5 angeordneten Eindellvorrichtung 7 in dem Kupferrohr 1 eine Delle 8 erzeugt, die die Dorne 2b bis 2f sowie die Stange 3 mitnimmt. Dieser Vorgang wiederholt sich bei den nächsten drei Ziehstufen, wobei die Dorne 2b, 2c und 2d in den entsprechenden Matrizen hängenbleiben, wogegen die restlichen Dorne mit der Stange 3 mitgenommen werden.

Bei den letzten zwei Ziehstufen 16 und 17 (Fig. 4-6) ist das Zugglied jeweils eine sogenannte Rollenabzugsvorrichtung. Nach dem Hindurchführen der Ziehangel durch die Matrize 9 und nachdem das Rohr 1 mittels eines verfahrbaren Zuggliedes 22 eine bestimmte Länge durch die Matrize 9 gezogen wurde, werden die Rollen 10 zusammengefahren, so daß sie das Rohr 1 greifen. Die Rollen 10 sind angetrieben und vermögen das Kupferrohr 1 durch die Matrize 9 hindurchzuziehen. Auch bei der Ziehstufe 16 hinter der Matrize 9 ist eine Dellvorrichtung 7 vorgesehen, die eine Delle 8 in dem Kupferrohr 1 erzeugt, welche den Dorn 2f mit der Stange 3 mitnimmt. Nachdem die Abstufung 4f durch die letzte Matrize 9 hindurchgeführt und von den Rollen 10 der letzten Ziehstufe gefaßt und der Dorn 2f seine Lage eingenommen hat, wird die Geschwindigkeit der Anlage auf das zulässige Maß erhöht, und der Ziehvorgang wird durchgeführt. Beim Erhöhen der Geschwindigkeit wird mittels der fliegenden Säge 20 die Ziehangel 4 abgetrennt. Der gesamte Einfädelungsvorgang läuft vollautomatisch ab und dauert etwa eine Minute. Es wird nur eine Person zur Bedienung einer oder mehrerer Anlagen benötigt, die während des Ziehvorgangs die vorbereitenden Arbeiten, wie Ziehöl einbringen, Dorne einbringen und das Anformen der Ziehangel, durchführt.

Die Figur 6 zeigt einen schematischen Ablauf der Ziehstraße. Das Kupferrohr 1, in dessen Ende die Dorne 2a bis 2f sowie eine Portion Ziehöl eingeführt worden ist, wird in einer Formvorrichtung 11 mit einer Ziehangel gemäß Figur 1 versehen. Das so vorbereitete Kupferrohr 1 wird dann in die Ziehstraße eingebracht, die aus den einzelnen Ziehstufen 12 bis 17 besteht. Jede Ziehstufe setzt sich aus einer Matrize sowie einem Zugglied zusammen. Bei den Ziehstufen 12 bis 15 sind die Zugglieder sogenannte Schlittenziehvorrichtungen, wogegen die Zugglieder bei den Ziehstufen 16 und 17 wegen der höheren Geschwindigkeit des durchlaufenden Kupferrohres 1 sogenannte Rollenabzugsvorrichtungen sind. Die Ziehstufen 12 bis 16 weisen noch die Eindellvorrichtungen 7 auf. Nach dem Austritt aus der letzten Ziehstufe 17 kann das Kupferrohr 1 mittels einer fliegenden Säge 20 geschnitten werden oder aber zu Ringbunden 18 gewickelt werden. Anhand der nachfolgend aufgeführten Tabellen 1 und 2 lassen sich die Querschnittsänderungen sowie die Ziehgeschwindigkeiten direkt ablesen. Aus der Figur 7 läßt sich beispielsweise für ein Rohr mit den Abmessungen 15 x 0,95 mm und einer Abzugsgeschwindigkeit hinter der letzten Ziehmatrize die Stundenleistung (Ordinate) in Abhängigkeit von der Einziehzeit (Abszisse) für verschiedene Gewichte des Rohres (Parameter) ablesen. So wird z. B. bei einem Gewicht von 300 kg und einer Einziehzeit (Nebenzeit) von einer Minute die Leistung der Fertigungsstraße 5000 kg/h betragen.

Ein wesentlicher Vorteil des erfindungsgemäßen Vorgehens ist noch darin zu sehen, daß gegenüber der herkömmlichen Fertigungsart mit Trommelziehmaschine der Querschnitt des Ausgangsrohres größer gewählt werden kann, wenn die gleiche Anzahl Züge vorliegt, da, wie bereits erwähnt, beim Geradeausziehen höhere Querschnittsabnahmen möglich sind. Ein Vergleich der beiden Tabellen zeigt deutlich, daß beim Geradeausziehen nach der Lehre der Erfindung (siehe Tabelle 1) von einem wesentlich größeren Querschnitt des Pilgerrohres ausgegangen werden kann, um mit einer gleichen Zugzahl zu dem Endquerschnitt zu gelangen. Die Tabelle 2 zeigt eine beim Trommelziehen übliche Ziehfolge.

Auch kann ohne große Verteuerung des Verfahrens ein zusätzlicher Zug hinzugefügt werden. Dies kann vorteilhaft für Fertigungsanlagen sein, in welchen die Produktion des Vorrohres bzw. Ausgangsrohres für das Ziehen ein Engpaß ist. Durch geringere Querschnittsabnahmen in der Vorproduktion, beispielsweise einem Kaltpilgerwalzwerk, gelangt man bei gleicher Geschwindigkeit zu einem höheren Ausstoß gemessen am Gewicht.

## Patentansprüche

1. Verfahren zum Ziehen eines nahtlosen Metallrohres (1), bei dem ein gepreßtes und/oder gewalztes Metallrohr (1) mittels mehrerer hintereinander angeordneter Ziehmatrizen (5, 9) und innerhalb des Rohres (11) im Bereich der Ziehmatrizen (5, 9) angeordneter fliegender Dorne (2a-2f) sowie den Ziehmatrizen (5, 9) nachgeschaltete angetriebene Zugglieder (6) sowohl im Durchmesser als auch in der Wanddicke reduziert wird, bei dem in die zu ziehende Rohrlänge die entsprechend ihrer Zuordnung zu den Matrizen (5, 9) hintereinander angeordneten Dorne gemeinsam in das Rohrende eingeführt und durch das Einbringen von Dellen (21) in das Metallrohr (1) nacheinander in Funktion gesetzt werden und die Rohrlänge mit einer Ziehangel versehen wird, dadurch gekennzeichnet, daß die Ziehangel (4) gestuft angeformt wird und die Anzahl der Abstufungen (4a-4f) der Anzahl der hintereinander angeordneten Ziehmatrizen entspricht und die Durchmesser der Abstufungen (4a-4f) in gleicher Weise abnehmen wie die lichten Weiten der hintereinander angeordneten Ziehmatrizen (5, 9).

2. Verfahren nach Anspruch 1, dadurch gekennzeichnet, daß jede Abstufung durch Kaltziehen oder Hämmern angeformt wird.

3. Verfahren nach Anspruch 2, dadurch gekennzeichnet, daß das Kaltziehen oder Hämmern über einen Dorn vorgenommen wird.

4. Verfahren nach einem oder mehreren Verfahren der Ansprüche 1 bis 3, dadurch gekennzeichnet, daß die mit einer längsaxialen Bohrung versehenen Dorne (2a-2f) mit Abstand zueinander auf einer Stange (3) angeordnet werden.

## Claims

1. Method of drawing a seamless metal tube (1) in which a pressed and/or rolled metal tube (1) is reduced both in diameter and also in wall thickness by means of a plurality of successively arranged drawing dies (5, 9), floating mandrels (2a-2f) arranged within the tube (1) in the region of the drawing dies (5, 9) and driven traction members (6) positioned following the drawing dies (5, 9) in which the mandrels, which are arranged in sequence correlated to the dies (5, 9), are introduced together into the end of the length of tube to be drawn and are set to function in succession by the formation of depressions (21) in the metal tube, and the length of tube is provided with a necked-down region, characterised in that the necked-down region (4) is stepped, the number of steps (4a-4f) corresponds to the number of successively arranged drawing dies, and the diameters of the steps (4a-4f) in the same way decrease in accordance with the internal width of the successively arranged drawing dies (5, 9).

2. Method according to claim 1, characterised in that each step is formed by cold-drawing or by hammering.

3. Method according to claim 2, characterised in that the cold-drawing or hammering is carried out around a mandrel.

4. Method according to one or more of the methods of claims 1 to 3, characterised in that the mandrels (2a-2f), provided with a longitudinal axial bore, are arranged spaced apart on a rod (3).

## Revendications

1. Procédé pour étirer un tube métallique sans soudure (1), selon lequel on réduit en diamètre aussi bien qu'en épaisseur de paroi un tube métallique (1) obtenu par filage à la presse et/ou par laminage au moyen de plusieurs filières d'étirage (5, 9) disposées les unes à la suite des autres et au moyen de mandrins (2a-2f) disposés à l'intérieur du tube (11) dans la région des filières d'étirage (5, 9), ainsi qu'au moyen d'organes d'étirage (6) entraînés, placés en aval des filières d'étirage (5,9), dans lequel on introduit dans la longueur de tube à étirer, en les engageant conjointement dans l'extrémité du tube, des mandrins disposés les uns à la suite des autres dans l'ordre correspondant à celui de leur association avec les filières (5, 9), et on fait entrer les mandrins en action successivement en formant des crans (31) dans le tube métallique (1), et on munit la longueur de tube d'une soie d'étirage, caractérisé en ce qu'on dote la soie d'étirage (4) d'une configuration étagée et que le nombre des étages (4a-4f) correspond au nombre des filières d'étirage disposées les unes à la suite des autres, et les diamètres des étages (4a-4f) décroissent de la même façon que les lumières des filières d'étirage (5, 9) disposées les unes à la suite des autres.

2. Procédé selon la revendication 1, caractérisé en ce que chaque étage est formé par étirage à froid ou par martelage.

3. Procédé selon la revendication 2, caractérisé en ce que l'étirage à froid ou le martelage s'effectue sur mandrin.

4. Procédé selon une ou plusieurs des revendications 1 à 3, caractérisé en ce qu'on dispose les mandrins (2a-2f), qui présentent un perçage longitudinal axial, avec un espacement mutuel sur une barre (3).
